# EUROPÄISCHE PATENTSCHRIFT

(11) **EP 0 823 960 B1**
(45) Veröffentlichungstag und Bekanntmachung des Hinweises auf die Patenterteilung: **04.07.2001**
(21) Anmeldenummer: 96904724.0
(22) Anmeldetag: 02.03.1996
(51) Int. Cl.: F02M 65/00

(54) **VERFAHREN UND EINRICHTUNG ZUM PRÜFEN DES NOCKENVERSATZES BEI EINSPRITZPUMPEN VON DIESELKRAFTFAHRZEUGEN**
PROCESS AND DEVICE FOR TESTING THE CAM OFFSET IN INJECTION PUMPS OF DIESEL-POWERED VEHICLES
PROCEDE ET DISPOSITIF DE CONTROLE DU DECALAGE DES CAMES DANS DES POMPES A INJECTION DE VEHICULES A MOTEUR DIESEL

(30) Priorität: 29.04.1995 DE 19515896
(43) Veröffentlichungstag der Anmeldung: 18.02.1998
(73) Patentinhaber: ROBERT BOSCH GMBH, 70442 Stuttgart (DE)
(72) Erfinder: HOECKEL, Herbert, D-73262 Reichenbach (DE); KAELBERER, Heinz, D-73230 Kirchheim (DE)
(86) Internationale Anmeldenummer: DE9600364
(87) Internationale Veröffentlichungsnummer: WO9635054

(56) Entgegenhaltungen:
- DE-A- 2 537 219
- DE-A- 2 706 731
- DE-A- 3 717 697

## Beschreibung

### Stand der Technik

Die Erfindung bezieht sich auf ein Verfahren zum Prüfen des Nockenversatzes bei Diesel-Einspritzpumpen, bei dem der Nockenversatz durch Feststellen des Förderbeginns der Einspritzkanäle bestimmt wird, und auf eine Einrichtung zum Prüfen eines Nockenversatzes bei Diesel-Einspritzpumpen mit einer Dreheinrichtung zum Verstellen des Drehwinkels einer Einspritzpumpen-Nockenwelle, einer Meßeinrichtung für den Förderbeginn in verschiedenen Zylindern zugeordneten Einspritzkanälen und einer an die Meßeinrichtung angeschlossenen Anzeigeeinrichtung.

Bei einem bekannten derartigen Verfahren bzw. einer bekannten Einrichtung wird der Nockenversatz an einem Prüfstand dadurch überprüft, daß die Einspritzpumpen-Nockenwelle über eine Dreheinrichtung von Band solange verstellt wird, bis der Förderbeginn erreicht ist. Den Förderbeginn erkennt die Bedienperson daran, daß an einem dem jeweiligen Einspritzkanal der Reiheneinspritzpumpe zugeordneten Rohrbogen austretendes Öl vom fließenden in den tropfenden Zustand übergeht. Dies geschieht dadurch, daß der Förderkolben des zugehörigen Einspritzaggregats der Einspritzpumpe beim Förderbeginn eine Zulaufbohrung für das zugeführte Öl gerade vollkommen verschließt. Dieser Prüfvorgang wird in der zeitlichen Einspritzfolge der verschiedenen Zylinder für jeden Einspritzkanal durchgeführt und der entsprechende Drehwinkel der Einspritzpumpen-Nockenwelle an der Dreheinrichtung abgelesen. Der Drehwinkelabstand zwischen den aufeinanderfolgenden Förderbeginnzeitpunkten bzw. Förderbeginn-Drehwinkeln entspricht dem Nockenversatz. Bei sechs Zylindern entspricht dieser beispielsweise 60°, während er bei zwölf Zylindern 30° beträgt. Bei Abweichung von diesem Sollzustand wird der Nockenversatz nachgestellt. Nach jeder neuen Justierung muß erneut eine Prüfung des Nockenversatzes vorgenommen werden. Diese Vorgehensweise zum Prüfen des Nockenversatzes ist insbesondere bei vielen Zylindern und entsprechend vielen Einspritzkanälen zeitaufwendig und umständlich.

Aus der DE-A- 2 706 731 ist ein Verfahren zum Prüfen des Nockenversatzes bei Diesel-Einspritzpumpen bekannt. Dabei wird der Drehwinkelabstand zwischen aufeinanderfolgenden Einspritzendezeitpunkten aus den Signalen von jedem Einspritzventil zugeordneten Körperschallaufnehmern und eines Drehzahimeßgeräts bestimmt. Außerdem ist auf Seite 11, letzter Absatz, für die Auswertung der Signale eine Normierung vorgesehen.

Die obige DE-A beschreibt als Zusatzanmeldung eine Weiterbildung eines aus der DE-A- 2 537 219 bekannten Verfahrens zum Kontrollieren der winkelrichtigen Einstellung von periodischen Einspritzvorgängen. Dabei ist auf Seite 2, 2. Absatz beschrieben, aus den Ausgangssignalen von Druckaufnehmern den jeweiligen Förderbeginn eines einzelnen Einspritzkanals zu bestimmen. Die Verwendung der Druckaufnehmer wird allerdings wegen großer Meßfehler als nachteilig bezeichnet. Mit diesem Hinweis scheint ein Einsatz solcher Druckaufnehmer bei einem Verfahren zum Prüfen des Nockenversatzes mehrerer Einspritzkanäle nicht angeraten, da sich dabei die erwähnten Meßfehler bei den einzelnen Einspritzkanälen noch aufaddieren könnten.

### Vorteile der Erfindung

Der Erfindung liegt die Aufgabe zugrunde, ein Verfahren und eine Einrichtung der eingangs genannten Art bereitzustellen, das bzw. die eine einfache und schnelle Prüfung des Nockenversatzes ermöglicht.

Diese Aufgabe wird bei dem Verfahren dadurch gelöst, daß eine normierte Druckverlaufskurve für jeden Einspritzkanal aufgenommen wird, daß der Förderbeginn in der zeitlichen Abfolge der Einspritzungen für die verschiedenen Einspritzkanäle dynamisch erfaßt wird und daß der Drehwinkelabstand zwischen den aufeinanderfolgenden Förderbeginnzeitpunkten der verschiedenen Einspritzkanäle bestimmt und registriert wird. Bei der Einrichtung wird die Aufgabe dadurch gelöst, daß die Dreheinrichtung eine Antriebseinrichtung für eine dynamische Drehung der Einspritzpumpen-Nockenwelle besitzt, daß eine automatische Drehwinkelerfassungseinrichtung vorgesehen ist, mit der der Auswerteeinrichtung ein Drehwinkelsignal der Einspritzpumpen-Nockenwelle zuführbar ist und daß die Meßeinrichtung zum Erfassen des jeweiligen Förderbeginnes den verschiedenen Einspritzkanälen zugeordnete Fördersignalsensoren sowie eine Auswerteeinrichtung zum Erfassen der zeitlichen Abfolge der Förderbeginnzeitpunkte der Einspritzkanäle und zum Bestimmen und Registrieren der Drehwinkelabstände zwischen den aufeinanderfolgenden Förderbeginnzeitpunkten der verschiedenen Einspritzkanäle aufweist.

Aus der normierten Druckverlaufskurve kann der Förderbeginn sehr genau für jeden einzelnen Einspritzkanal erfaßt und in der zeitlichen Abfolge registriert werden. Aus der zeitlichen Abfolge läßt sich bei bekannter Drehzahl der Einspritzpumpen-Nockenwelle mit der Auswerteeinrichtung der Drehwinkelabstand zwischen den aufeinanderfolgenden Förderbeginnzeitpunkten der verschiedenen Einspritzkanäle bei dynamischem automatischem Antrieb schnell und genau bestimmen und anzeigen. Die Bedienperson kann den Nockenversatz dabei für alle aufeinanderfolgenden Einspritzkanäle an der Anzeige einfach ablesen, wobei die angezeigte Information in geeigneter Weise dargeboten werden kann.

Definierte Randbedingungen werden dadurch stets aufrechterhalten, daß der Förderbeginn bei angeschlossenen Einspritzdüsen gegen Atmosphärendruck erfaßt wird.

Die Anzeige des Nockenversatzes und eventueller Abweichungen ist besonders übersichtich, wenn vorgesehen ist, daß der registrierte Drehwinkelabstand der Förderbeginnzeitpunkte auf eine Abweichung von einem Sollzustand überprüft und bei Überschreiten eines Toleranzbereichs unter besonderer Markierung angezeigt wird.

Die Meßgenauigkeit kann dadurch gesteigert werden, daß der Drehwinkelabstand zwischen den aufeinanderfolgenden Einspritzzeitpunkten aus einem Mittelwert mehrerer einander entsprechender Drehwinkelabstände bestimmt wird.

Die Abweichung des Nockenversatzes von einem Sollzustand kann dabei mittels einer Auswertestufe der Auswerteeinrichtung festgestellt und an die Anzeigeeinrichtung weitergegeben werden. Der Mittelwert kann ebenfalls in der Auswerteeinrichtung errechnet werden.

Die Erfindung wird nachfolgend anhand eines Ausführungsbeispiels unter Bezugnahme auf die Zeichnungen näher erläutert. Es zeigen:
- Fig. 1: in schematischer Blockdarstellung die wesentlichen Stufen einer Einrichtung zum Prüfen des Nockenversatzes und
- Fig. 2: eine normierte Druckverlaufskurve, wie sie zur Bestimmung des Förderbeginns in den verschiedenen Einspritzkanälen herangezogen wird.

Die Figur 1 zeigt schematisch den Aufbau eines Prüfstandes PST mit einer Einrichtung zum Prüfen des Nockenversatzes einer Reiheneinspritzpumpe REP. Eine nicht dargestellte Einspritzpumpen-Nockenwelle wird mittels eines Motors angetrieben, so daß die einzelnen Einspritzaggregate der Einspritzpumpe in vorgegebener Reihenfolge Kraftstoff über entsprechende Einspritzkanäle zu ebenfalls nicht dargestellten Einspritzdüsen fördern.

Die in den einzelnen Einspritzkanälen auftretenden Druckverläufe des geförderten Kraftstoffs werden mittels jedem einzelnen Einspritzkanal zugeordneten Drucksensoren in Form von Fördersignalsensoren FSS erfaßt und in Form normierter Druckverlaufskurven D (siehe Figur 2) an eine Auswerteeinrichtung AE weitergeleitet.

Der Drehwinkel der Einspritzpumpen-Nockenwelle kann mittels einer Drehwinkelerfassungseinrichtung DE dynamisch festgestellt werden, die ein entsprechendes Signal an die Auswerteeinrichtung AE weiterleitet. Aus den normierten Druckverlaufskurven der einzelnen Einspritzkanäle wird der jeweilige Förderbeginn FB in der zeitlichen Aufeinanderfolge registriert und zusammen mit dem Signal der Drehwinkelerfassungseinrichtung DE der zugehörige Drehwinkel und ferner der Drehwinkelabstand auf der Grundlage der aufeinanderfolgenden Förderbeginnzeitpunkte der verschiedenen Einspritzkanäle bestimmt. Die Drehwinkelabstände werden einer Anzeigeeinrichtung AZ zugeführt und dort in geeigneter Darstellung angezeigt.

Da für die verschiedenen Einspritzkanäle jeweils eine normierte Druckverlaufskurve D zum Bestimmen des Förderbeginns FB zugrundegelegt wird, sind die ermittelten zugehörigen Zeitpunkte und die daraus hergeleiteten Abstände praktisch unverfälscht. Die Fördersignalsensoren FSS, aus denen die normierten Druckverlaufskurven D gewonnen werden, sind einfach handhabbar und kostengünstig, so daß die Einrichtung zum Prüfen des Nockenversatzes kostengünstig und mit relativ geringem Aufwand aufgebaut werden kann. Um die Meßgenauigkeit der erfaßten Drehwinkelabstände zu verbessern, kann die Auswerteeinrichtung mit einer Rechenstufe ausgestattet sein, mit der ein Mittelwert über mehrere einander entsprechende Drehwinkelabstände errechenbar ist. Auch kann die Auswerteeinrichtung AE eine Auswertestufe enthalten, mit der eine Abweichung von einem Sollzustand feststellbar und bei Überschreiten eines vorgegebenen Toleranzbereichs eine entsprechende Information abgebbar ist. Diese Information kann dazu herangezogen werden, in der Anzeigeeinrichtung eine geeignete Markierung für derartige zu große Abweichungen des Nokkenversatzes zu erzeugen, so daß die Bedienperson darüber zuverlässig informiert wird und die entsprechenden Einstellungen einfacher vornehmen kann.

Der Prüfabschnitt zum Bestimmen des Nockenversatzes ist aufgrund des beschriebenen Aufbaus nicht nur schnell und einfach durchführbar, sondern kann auch in den gesamten Prüfablauf für die Überprüfung der Einspritzpumpe integriert werden, ohne daß aufwendige Umbauten zwischen den einzelnen Prüfabschnitten erforderlich sind.

## Patentansprüche

1. Verfahren zum Prüfen des Nockenversatzes bei Diesel-Einspritzpumpen, bei dem der Nockenversatz bei jedem Einspritzkanal durch Feststellen der Fördervorgänge der Einspritzkanäle bestimmt wird, wobei die Fördervorgänge in der zeitlichen Abfolge der Einspritzungen für die verschiedenen Einspritzkanäle dynamisch erfaßt werden und wobei der Drehwinkelabstand zwischen den aufeinanderfolgenden Fördervorgängen der verschiedenen Einspritzkanäle bestimmt und registriert wird, dadurch gekennzeichnet, daß die Förderbeginnzeitpunkte der Fördervorgänge aus der normierten Druckverlaufskurve der Einspritzkanäle bestimmt werden.

2. Verfahren nach Anspruch 1,
dadurch gekennzeichnet,
daß der Förderbeginn bei angeschlossenen Einspritzdüsen gegen Atmosphärendruck erfaßt wird.

3. Verfahren nach Anspruch 1 oder Anspruch 2,
dadurch gekennzeichnet,
daß der registrierte Drehwinkelabstand der Förderbeginn zeitpunkte auf eine Abweichung von einem Sollzustand überprüft und bei Überschreiten eines Toleranzbereichs unter besonderer Markierung angezeigt wird.

4. Verfahren nach einem der vorhergehenden Ansprüche,
dadurch gekennzeichnet,
daß der Drehwinkelabstand zwischen den aufeinanderfolgenden Einspritzzeitpunkten aus einem Mittelwert mehrerer einander entsprechender Drehwinkelabstände bestimmt wird.

5. Einrichtung zum Prüfen eines Nockenversatzes bei Diesel-Einspritzpumpen mit einer eine Antriebseinrichtung aufweisenden Dreheinrichtung zum dynamischen Verstellen des Drehwinkels einer Einspritzpumpen-Nockenwelle, mit einer Meßeinrichtung für den Fördervorgang in verschiedenen Zylindern zugeordneten Einspritzkanälen, wobei die Meßeinrichtung zum Erfassen des jeweiligen Fördervorgangs den verschiedenen Einspritzkanälen zugeordnete Fördersignalsensoren sowie eine Auswerteeinrichtung zum Erfassen der zeitlichen Abfolge der Fördervorgänge der Einspritzkanäle und zum Bestimmen und Registrieren der Drehwinkelabstände zwischen den aufeinanderfolgenden Fördervorgängen der verschiedenen Einspritzkanäle aufweist, mit einer an die Meßeinrichtung angeschlossenen Anzeigeeinrichtung, und mit einer automatischen Drehwinkelerfassungseinrichtung, mit der der Auswerteeinrichtung ein Drehwinkelsignal der Einspritzpumpen-Nockenwelle zuführbar ist, dadurch gekennzeichnet, daß die Fördersignalsensoren (FSS) zum Abgeben normierter Druckverlaufskurven ausgebildet sind, die in der Auswerteeinrichtung (AE) zum Bestimmen der Förderbeginnzeitpunkte (FB) der Fördervorgänge zugrundegelegt sind.

6. Einrichtung nach Anspruch 5,
dadurch gekennzeichnet,
daß mittels einer Auswertestufe der Auswerteeinrichtung (AE) eine Abweichung von einem Sollzustand feststellbar und bei Überschreiten eines Toleranzbereichs eine Information abgebbar ist, mit der in der Anzeigeeinrichtung eine Markierung erzeugbar ist.

7. Einrichtung nach Anspruch 5 oder 6,
dadurch gekennzeichnet,
daß in der Auswerteeinrichtung (AE) ein Mittelwert über mehrere einander entsprechende Drehwinkelabstände errechenbar ist.

## Claims

1. Method for checking the cam offset in diesel injection pumps, in which the cam offset for each injection duct is determined by detecting the delivery operations of the injection ducts, the delivery operations being detected dynamically according to the time sequence of injections for the various injection ducts, and the angular interval between the successive delivery operations of the various injection ducts being determined and recorded, characterized in that the delivery starting points of the delivery operations are determined from the standardized pressure variation curve of the injection ducts.

2. Method according to Claim 1, characterized in that the start of delivery is detected with respect to atmospheric pressure with the injection nozzles connected.

3. Method according to Claim 1 or Claim 2, characterized in that the recorded angular interval between the delivery starting points is checked for a deviation from a nominal state and indicated with special indication if a tolerance range is exceeded.

4. Method according to one of the preceding claims, characterized in that the angular interval between the successive injection points is determined from an average of a plurality of mutually corresponding angular intervals.

5. Device for checking a cam offset in diesel injection pumps with a turning device having a driving device and used for dynamic adjustment of the rotation angle of an injection-pump camshaft, with a measuring device for the delivery operation in injection ducts assigned to different cylinders, the measuring device having, for the detection of the respective delivery operation, delivery signal sensors assigned to the various injection ducts and an evaluation device for detecting the time sequence of the delivery operations of the injection ducts and for determining and recording the angular intervals between the successive delivery operations of the various injection ducts, with an indication device connected to the measuring device, and with an automatic rotation-angle detection device, by means of which a rotation-angle signal for the injection-pump camshaft can be fed to the evaluation device, characterized in that the delivery signal sensors (FSS) are designed to output standardized pressure variation curves, which are used as a basis for determining the delivery starting points (FB) of the delivery operations in the evaluation device (AE).

6. Device according to Claim 5, characterized in that a deviation from a nominal state can be detected by means of an evaluation stage of the evaluation device (AE) and information, by means of which an indication can be produced in the indication device, can be output if a tolerance range is exceeded.

7. Device according to Claim 5 or 6, characterized in that an average of a plurality of mutually corresponding angular intervals can be calculated in the evaluation device (AE).

## Revendications

1. Procédé pour contrôler le décalage des cames des pompes d'injection de moteurs Diesel, selon lequel on détermine le décalage des cames pour chaque canal d'injection en déterminant les opérations de transfert des canaux d'injection, on détecte dynamiquement les opérations de transfert dans l'ordre chronologique des injections pour les différents canaux d'injection, et on détermine l'intervalle de l'angle de rotation entre les opérations de transfert successives pour les différents canaux d'injection, puis on enregistre,
caractérisé en ce qu'
on détermine les instants de début de transfert pour les opérations de transfert, à partir de la courbe d'évolution de pression normalisée des canaux d'injection.

2. Procédé selon la revendication 1,
caractérisé en ce qu'
on détecte le début du transfert pour des injecteurs raccordés, vis-à-vis de la pression atmosphérique.

3. Procédé selon la revendication 1 ou la revendication 2,
caractérisé en ce qu'
on vérifie l'intervalle d'angle de rotation enregistré des instants de début de transfert, pour déceler une déviation par rapport à un état de consigne et, en cas de dépassement d'une plage de tolérance, on l'affiche sous un repère particulier.

4. Procédé selon l'une des revendications précédentes,
caractérisé en ce qu'
on détermine l'intervalle de l'angle de rotation entre les instants d'injection successifs, à partir d'une valeur moyenne de plusieurs intervalles d'angles de rotation qui se correspondent.

5. Installation pour contrôler le décalage des cames de pompes d'injection de moteurs Diesel, comprenant
• une installation de rotation ayant une installation d'entraînement pour déplacer de manière dynamique l'angle de rotation d'un arbre à cames d'une pompe d'injection,
• une installation de mesure de l'opération de transfert dans les canaux d'injection associés aux différents cylindres,
• l'installation de mesure ayant des capteurs de signaux de transfert associés aux différents canaux d'injection pour détecter l'opération de transfert respective, ainsi qu'une installation d'exploitation pour saisir la succession chronologique des opérations de transfert des canaux d'injection et pour déterminer et enregistrer les intervalles d'angles de rotation entre les opérations de transfert successives des différents canaux d'injection,
• une installation d'affichage reliée à l'installation de mesure, et
• une installation de saisie automatique de l'angle de rotation, qui fournit à l'installation d'exploitation un signal d'angle de rotation de l'arbre à cames de la pompe d'injection,
caractérisée en ce que
les capteurs de signaux de transfert (FSS) sont réalisés pour fournir des courbes d'évolution de pression normalisées, qui sont à la base, dans l'installation d'exploitation (AE), pour déterminer les instants de début de transfert (FB) des opérations de transfert.

6. Installation selon la revendication 5,
caractérisée en ce qu'
à l'aide d'un étage d'exploitation de l'installation d'exploitation (AE) on constate une déviation par rapport à l'état de consigne et, en cas de dépassement d'une plage de tolérance, on émet une information qui génère un repérage dans l'installation d'affichage.

7. Installation selon les revendications 5 ou 6,
caractérisée en ce que
l'installation d'exploitation (AE) calcule une valeur moyenne de plusieurs intervalles d'angles de rotation qui se correspondent.
